# EUROPÄISCHE PATENTSCHRIFT

(11) **EP 0 440 909 B1**
(45) Veröffentlichungstag und Bekanntmachung des Hinweises auf die Patenterteilung: **09.03.1994**
(21) Anmeldenummer: 90123058.1
(22) Anmeldetag: 01.12.1990
(51) Int. Cl.: B25H 3/00

(54) **Halter für Handwerkzeuge**
Tool-holder
Ratelier à outils

(30) Priorität: 07.02.1990 DE 9001360 U
(43) Veröffentlichungstag der Anmeldung: 14.08.1991
(73) Patentinhaber: Hazet-Werk Hermann Zerver GmbH & Co. KG, D-42804 Remscheid (DE)
(72) Erfinder: Fierus, Gerd, W-5090 Leverkusen 3 (DE); Fierus, Udo, W-5090 Leverkusen 3 (DE)
(74) Vertreter: Stenger, Watzke & Ring Patentanwälte

(56) Entgegenhaltungen:
- EP-A- 313 733
- AT-C- 336 522
- BE-A- 558 845
- DE-A- 2 750 896
- DE-A- 3 611 702
- DE-B- 1 095 739
- DE-U- 8 620 396
- FR-A- 1 496 744
- GB-A- 1 335 191
- US-A- 2 260 086
- US-A- 2 792 934
- US-A- 2 880 857
- US-A- 3 647 057
- US-A- 4 203 519
- US-A- 4 619 364

## Beschreibung

Die Erfindung betrifft einen Halter für Handwerkzeuge, vorzugsweise Schraubenschlüssel, mit mehreren, parallel zueinander verlaufenden Aufnahmekanälen für jeweils einen Schaft eines Handwerkzeuges, wobei jeder Aufnahmekanal zwei starre Führungswände aufweist, die in einem die Schaftdicke des jeweils aufzunehmenden Handwerkzeuges übersteigenden Abstand voneinander verlaufen, und im Bereich mindestens einer der beiden Führungswände ein den Schaft des jeweiligen Handwerkzeuges gegen die gegenüberliegende Führungswand andrückendes Bauteil angeordnet ist.

Derartige Halter für Handwerkzeuge sind bekannt. In der einfachsten Form bestehen sie aus einem gewellten Federband, das nebeneinanderliegende Aufnahmekanäle für jeweils einen Schaft eines Handwerkzeuges bildet. Bei aufwendigeren Ausführungen sind die Aufnahmekanäle in einem blockartigen Halter ausgebildet, der durch einen Bügel verschließbar ist.

Aus der US-A-4 619 364 ist ein Halter der eingangs genannten Gattung zur Aufnahme langgestreckter Gegenstände und insbesondere von Bohrern bekannt, bei dem die einzelnen, jeweils eine unterschiedliche Länge sowie Dicke aufweisenden Gegenstände in parallel zueinander verlaufenden Aufnahmekanälen abgelegt werden. Diese Aufnahmekanäle sind in einem einstuckigen Kunststoff-Formkörper ausgebildet und verfügen an ihren Seitenwänden jeweils über in den Querschnitt des Aufnahmekanals hineinragende, langgestreckte Vorsprünge. An jedem Aufnahmekanal sind drei Vorsprünge angeordnet, von denen jeweils zwei Vorsprünge in der einen Führungswand und der dritte Vorsprung an der jeweils gegenüberliegenden Führungswand ausgebildet sind/ist. Beim Einsetzen des jeweiligen langgestreckten Gegenstandes wird dieser mittels dieser Vorsprünge im Aufnahmekanal eingeklemmt.

Aus der DE-A-36 11 702 und der EP-A-O 313 733 sind Halter für zylindrische Gegenstände und insbesondere Bohrer bekannt, bei denen im Bereich des Randes der parallel zueinander ausgerichteten Aufnahmekanäle federnde Zungen angeordnet sind. Die federnden Zungen sind einstückig an der jeweiligen Wand des Aufnahmekanales angeformt und ragen so weit in den Aufnahmekanal, daß eingeführte zylindrische Gegenstände gegen die gegenüberliegende Wand des Aufnahmekanals gedrückt und in dieser Lage gehalten werden. Durch die Gestalt der Zunge, die relativ weit bis in den Querschnitt des Aufnahmekanals hineinragt, ist sichergestellt, daß in jedem Aufnahmekanal Bohrer unterschiedlichen Durchmessers einsetzbar sind. Bei dem Halter gemäß DE-A-36 11 702 weisen daher sämtliche Aufnahmekanäle die gleiche Querschnittsfläche auf, obwohl sie zur Aufnahme von Gegenständen unterschiedlicher Dicke bestimmt sind.

Der Erfindung liegt die **Aufgabe** zugrunde, einen Halter der in der US-A-4 619 364 beschriebenen Art zur Verwendung für Handwerkzeuge derart weiterzubilden, daß er eine zwangsläufige Ordnung der jeweils im Halter aufzunehmenden Handwerkzeuge ergibt und er sich aufgrund des sicheren Festhaltens der Handwerkzeuge in genau definierter Lage auch zur Wandmontage eignet.

Die **Lösung** dieser Aufgabenstellung ist dadurch gekennzeichnet, daß das den Schaft des jeweiligen Handwerkzeuges gegen die gegenüberliegende Führungswand andrückende Bauteil als Feder ausgebildet ist und die Führungswand, in deren Bereich die Feder angeordnet ist, mit mindestens einer Aussparung versehen ist, durch welche hindurch die außerhalb des Aufnahmekanals befestigte Feder bis in den Aufnahmekanal hineinragt.

Mit dieser erfindungsgemäßen Ausbildung ergibt sich ein Halter, der auf einfache Weise aus Kunststoff in kompakter Bauweise hergestellt werden kann und in dessen Aufnahmekanälen die jeweiligen Handwerkzeuge sicher durch jeweils mindestens eine Feder festgehalten werden, die in einer Aussparung in einer der beiden Führungswände angeordnet ist und die den Schaft des jeweiligen Handwerkzeuges an die gegenüberliegende Führungswand des Aufnahmekanals andrückt. Für die unterschiedlichen Aufnahmekanäle werden Federn gleicher Abmessung verwendet, die durch den zuverlässigen Sitz der Handwerkzeuge in den Aufnahmekanälen die Möglichkeit schaffen, den erfindungsgemäßen Halter auch an der Wand montieren zu können.

Gemäß einem weiteren Merkmal der Erfindung sind die Aufnahmekanäle in einem kastenförmigen Gehäuse mit zwei parallel zu den Aufnahmekanälen verlaufenden Seitenwänden ausgebildet, so daß sich die Möglichkeit bietet, den kompletten Werkzeugsatz auf einfache Weise zu transportieren.

Wenn das kastenförmige Gehäuse gemäß einem weiteren Merkmal der Erfindung an einer Stirnseite durch eine Stirnwand abgeschlossen ist, deren Breite entsprechend der Länge der zu dem aufzunehmenden Werkzeugsatz gehörenden Werkzeuge abgestuft ist, ergibt sich für das Einsetzen der Handwerkzeuge in den erfindungsgemäßen Halter eine vorgegebene Ordnung, welche die Handhabung erleichtert.

Bei einer bevorzugten Ausführungsform der Erfindung ist die andere Stirnseite des Gehäuses offen, so daß die Werkzeuge nicht nur auf einfache Weise entnommen werden können, sondern auch ein Ablesen der die jeweilige Werkzeuggröße angebenden Zahlen möglich ist, wenn die Handwerkzeuge in den erfindungsgemäßen Halter eingesetzt sind.

Mit der Erfindung wird weiterhin vorgeschlagen, die Tiefe der Aufnahmekanäle entsprechend der Schaftbreite der aufzunehmenden Handwerkzeuge unterschiedlich auszuführen, so daß die Oberseite der in den Halter eingesetzten Handwerkzeuge in derselben Ebene liegen. Gleichzeitig wird die Bodenfläche des kastenförmigen Gehäuses entsprechend der unterschiedlichen Tiefe der Aufnahmekanäle schräg verlaufend ausgebildet.

Auf die Außenflächen des kastenförmigen Gehäuses kann gemäß einem weiteren Merkmal der Erfindung ein Deckel aufgesetzt werden, der vorzugsweise aus durchsichtigem Material hergestellt ist. Hierdurch ergibt sich ein zuverlässiger Abschluß des Werkzeughalters, der die eingesetzten Handwerkzeuge außerdem vor Verschmutzung schützt. Wenn der Deckel mit einer Aufhängeöse versehen ist, kann der Halter auf einfache Weise an Präsentationswänden zum Verkauf dargeboten werden.

Anstelle eines Deckels kann das Gehäuse des erfindungsgemäßen Halters auch mit einem die Aufnahmekanäle überspannenden Verschlußbügel versehen sein, der an einer Seitenwand verschwenkbar gelagert und an der anderen Seitenwand verriegelbar ist.

Schließlich wird mit der Erfindung vorgeschlagen, am Verschlußbügel eine die gesamte Oberseite des Gehäuses verschließende Abdeckplatte anzuordnen, so daß auch in diesem Fall ein Schutz der im Halter angeordneten Handwerkzeuge erzielt wird.

Auf der Zeichnung sind zwei Ausführungsbeispiele des erfindungsgemäßen Halters dargestellt, und zwar zeigen:
- Fig. 1: eine Draufsicht auf ein erstes Ausführungsbeispiel des Halters,
- Fig. 2: einen Längsschnitt durch den Halter gemäß der Schnittlinie II-II in Fig. 1,
- Fig. 3: eine Stirnansicht des Halters gemäß den Figuren 1 und 2,
- Fig. 4: einen Querschnitt durch den Halter gemäß der Schnittlinie IV-IV in Fig. 1,
- Fig. 5: eine Seitenansicht einer in den Aufnahmekanälen des Halters verwendeten Feder,
- Fig. 6: eine Stirnansicht der Feder gemäß Fig. 5,
- Fig. 7: eine der Fig. 1 entsprechende Draufsicht auf ein zweites Ausführungsbeispiel des Halters,
- Fig. 8: eine Seitenansicht des Halters gemäß Fig. 7,
- Fig. 9: eine Stirnansicht des Halters gemäß den Figuren 7 und 8,
- Fig. 10: einen Querschnitt durch den Halter gemäß der Schnittlinie X-X in Fig. 7 und
- Fig. 11: einen Teil einer Seitenansicht des Halters gemäß den Figuren 7 bis 10 im Bereich des Verschlußbügel-Verschlusses.

Der anhand zweier Ausführungsbeispiele dargestellte Halter für Handwerkzeuge, vorzugsweise Schraubenschlüssel, umfaßt ein kastenförmiges Gehäuse 1 mit zwei Seitenwänden 2 und Querwänden 3, das vorzugsweise einstückig aus Kunststoff hergestellt wird. Im Mittelteil dieses Gehäuses 1 sind beim ersten Ausführungsbeispiel insgesamt acht und beim zweiten Ausführungsbeispiel insgesamt zwölf Aufnahmekanäle 4 ausgebildet. Zwischen diesen Aufnahmekanälen 4 und der jeweils unteren Querwand 3 verläuft eine abgestufte Stirnwand 5; die Abstufung dieser Stirnwand 5 entspricht der unterschiedlichen Länge der von den Aufnahmekanälen 4 aufzunehmenden Handwerkzeuge, bei denen es sich bei beiden Ausführungsbeispielen um Schraubenschlüssel eines Schraubenschlüsselsatzes handelt. An der oberen Querwand 3 ist keine derartige Stirnwand vorgesehen, so daß das Gehäuse 1 in diesem Bereich offen ist.

Bei beiden Ausführungsbeispielen weist jeder Aufnahmekanal 4 zwei starre Führungswände auf, die in einem der Schaftdicke des jeweils aufzunehmenden Handwerkzeuges geringfügig übersteigenden Abstand voneinander verlaufen. Bei beiden Ausführungsbeispielen ist in jeweils einer Aussparung in jeweils einer der beiden Führungswände eine Feder 6 angeordnet, die den Schaft des jeweiligen Handwerkzeuges gegen die gegenüberliegende Führungswand drückt. Ein Ausführungsbeispiel einer derartigen Feder 6 ist in den Figuren 5 und 6 dargestellt.

Diese Feder 6 wird mit identischen Abmessungen für alle Aufnahmekanäle 4 verwendet. Sie werden gemäß Figur 2 mit ihrem Halteteil in einem quer zu den Aufnahmekanälen 4 verlaufenden Federkanal 8 angeordnet und ragen mit ihrem eigentlichen Federteil durch eine Aussparung 7 (siehe Figur 4) in den jeweiligen Aufnahmekanal 4 hinein. Die Aufnahmekanäle 4 sind hierbei gemäß Figur 4 entsprechend der jeweiligen Schaftbreite der Handwerkzeuge unterschiedlich tief ausgeführt. Entsprechend ist der Boden 9 des Gehäuses 1 schräg verlaufend ausgebildet.

Um das Gehäuse 1 an einer Wand montieren zu können, sind im Boden 9 zwei Schrauböffnungen 10 ausgebildet, die in den Figuren 1 und 2 bzw. in Figur 7 zu erkennen sind. Auf die schräg verlaufenden Außenflächen 11 des Gehäuses 1 kann bei Bedarf ein auf der Zeichnung nicht dargestellter Deckel aufgesetzt werden, der vorzugsweise aus durchsichtigem Material hergestellt ist und mit einer Aufhängeöse versehen sein kann, um den Halter an einer Präsentationswand zum Verkauf aufhängen zu können.

Das zweite Ausführungsbeispiel nach den Figuren 7 bis 11, das in seinem wesentlichen Aufbau dem voranstehend beschriebenen Aufbau des ersten Ausführungsbeispiels entspricht, jedoch für insgesamt zwölf Schraubenschlüssel vorgesehen ist, wurde im Bereich der offenen Stirnseite des Gehäuses 1 mit einem Tragegriff 12 versehen. Außerdem besitzt dieses Ausführungsbeispiel einen Verschlußbügel 13, der die Aufnahmekanäle 4 überspannt. Dieser Verschlußbügel 13 ist an der einen Seitenwand 2 mittels einer Scharniers 14 verschwenkbar gelagert; er kann an der anderen Seitenwand 2 mittels eines Verschlusses 15 verriegelt werden, so daß der Verschlußbügel 13 bei einem Transport des Halters die in die Aufnahmekanäle 4 eingesetzten Handwerkzeuge zusätzlich gegen Herausfallen sichert.

### Bezugszeichenliste

- 1: Gehäuse
- 2: Seitenwand
- 3: Querwand
- 4: Aufnahmekanal
- 5: Stirnwand
- 6: Feder
- 7: Aussparung
- 8: Federkanal
- 9: Boden
- 10: Schrauböffnung
- 11: Außenfläche
- 12: Tragegriff
- 13: Verschlußbügel
- 14: Scharnier
- 15: Verschluß

## Patentansprüche

1. Halter für Handwerkzeuge, vorzugsweise Schraubenschlüssel, mit mehreren, parallel zueinander verlaufenden Aufnahme- kanälen für jeweils einen Schaft eines Handwerkzeuges, wobei jeder Aufnahmekanal (4) zwei starre Führungswände aufweist, die in einem die Schaftdicke des jeweils aufzu- nehmenden Handwerkzeuges übersteigenden Abstand voneinander verlaufen, und im Bereich mindestens einer der beiden Führungswände ein den Schaft des jeweiligen Handwerkzeuges gegen die gegenüberliegende Führungswand andrückendes Bauteil angeordnet ist,
**dadurch** **gekennzeichnet**,
daß das den Schaft des jeweiligen Handwerkzeuges gegen die gegenüberliegende Führungswand andrückende Bauteil als Feder (6) ausgebildet ist und die Führungswand, in deren Bereich die Feder (6) angeordnet ist, mit mindestens einer Aussparung (7) versehen ist, durch welche hindurch die außerhalb des Aufnahmekanals (4) befestigte Feder (6) bis in den Aufnahmekanal (4) hineinragt.

2. Halter nach Anspruch 1, dadurch gekennzeichnet, daß die Aufnahmekanäle (4) in einem kastenförmigen Gehäuse (1) mit zwei parallel zu den Aufnahmekanälen (4) verlaufenden Seitenwänden (2) ausgebildet sind.

3. Halter nach Anspruch 1 und 2, dadurch gekennzeichnet, daß das kastenförmige Gehäuse (1) an einer Stirnseite durch eine Stirnwand (5) abgeschlossen ist, die entsprechend der Länge der zu dem aufzunehmenden Werkzeugsatz gehörenden Werkzeuge abgestuft ist.

4. Halter nach den Anspruchen 1 bis 3, dadurch gekennzeichnet, daß die andere Stirnseite des Gehäuses (1) offen ist.

5. Halter nach mindestens einem der Ansprüche 1 bis 4, dadurch gekennzeichnet, daß die Tiefe der Aufnahmekanäle (4) entsprechend der Schaftbreite der aufzunehmenden Handwerkzeuge unterschiedlich ausgeführt ist.

6. Halter nach Anspruch 5, dadurch gekennzeichnet, daß der Boden (9) des kastenförmigen Gehäuses (1) entsprechend der unterschiedlichen Tiefe der Aufnahmekanäle (4) schräg verlaufend ausgebildet ist.

7. Halter nach mindestens einem der Ansprüche 1 bis 6, dadurch gekennzeichnet, daß auf die Außenflächen (11) des kastenförmigen Gehäuses (1) ein Deckel aufsetzbar ist.

8. Halter nach mindestens einem der Ansprüche 1 bis 7, dadurch gekennzeichnet, daß das Gehäuse (1) mit einem die Aufnahmekanäle (4) überspannenden Verschlußbügel (13) versehen ist, der an einer Seitenwand (2) verschwenkbar gelagert und an der anderen Seitenwand (2) verriegelbar ist.

9. Halter nach Anspruch 8, dadurch gekennzeichnet, daß am Verschlußbügel (13) eine die gesamte Oberseite des Gehäuses (1) verschließende Abdeckplatte angeordnet ist.

10. Halter nach einem der Ansprüche 1 bis 9, dadurch gekennzeichnet, daß die Federn (6) sämtlicher Aufnahmekanäle (4) identische Abmessungen aufweisen und mit einem Halteteil versehen sind, wobei die Halteteile in einem quer zu den Aufnahmekanälen (4) verlaufenden Federkanal (8) angeordnet sind.

## Claims

1. Holder for hand-tools, preferably spanners, having a plurality of receiving channels, running parallel to one another, for a shank, in each case, of a hand-tool, each receiving channel (4) exhibiting two rigid guide walls, which run at a distance apart exceeding the shank thickness of the hand-tool to be in each case received, and in the region of at least one of the two guide walls there being disposed a structural element, which presses the shank of the respective hand-tool against the opposite guide wall, characterized in that the structural element pressing the shank of the respective hand-tool against the opposite guide wall is configured as a spring (6) and the guide wall in whose region the spring (6) is disposed is provided with at least one cavity (7) through which the spring (6), which is fastened outside the receiving channel (4), protrudes right into the receiving channel (4).

2. Holder according to Claim 1, characterized in that the receiving channels (4) are configured in a box-shaped housing (1) having two side walls (2) running parallel to the receiving channels (4).

3. Holder according to Claims 1 and 2, characterized in that the box-shaped housing (1) is closed off at one end face by an end wall (5), which is stepped according to the length of tools belonging to the tool set to be received.

4. Holder according to Claims 1 to 3, characterized in that the other end face of the housing (1) is open.

5. Holder according to at least one of Claims 1 to 4, characterized in that the depth of the receiving channels (4) is differently constructed according to the shank width of the hand-tools to be received.

6. Holder according to Claim 5, characterized in that the base (9) of the box-shaped housing (1) is configured such that it runs obliquely, according to the different depths of the receiving channels (4).

7. Holder according to at least one of Claims 1 to 6, characterized in that a lid can be mounted onto the outer faces (11) of the box-shaped housing (1).

8. Holder according to at least one of Claims 1 to 7, characterized in that the housing (1) is provided with a fastening bracket (13) which spans the receiving channels (4), is mounted pivotably on a side wall (2) and can be locked onto the other side wall (2).

9. Holder according to Claim 8, characterized in that on the fastening bracket (13) there is disposed a cover plate which closes the entire top side of the housing (1).

10. Holder according to one of Claims 1 to 9, characterized in that the springs (6) of all receiving channels (4) exhibit identical dimensions and are provided with a holding element, the holding elements being disposed in a spring channel (8) running transversely to the receiving channels (4).

## Revendications

1. Râtelier pour outils à main, de préférence pour clés à écrous, comprenant plusieurs canaux de logement parallèles les uns aux autres et destinés à recevoir chacun le manche d'un outil à main, chaque canal de logement (4) comportant deux parois de guidage rigides dont l'écartement est supérieur à l'épaisseur du manche de l'outil à main qui doit y être logé, et une pièce destinée à appliquer le manche de chaque outil à main contre la paroi de guidage opposée étant disposée dans la zone d'au moins une des deux parois de guidage, caractérisé en ce que la pièce qui applique le manche de chaque outil à main contre la paroi de guidage opposée est conçue sous la forme d'un ressort (6), et la paroi de guidage, dans la zone de laquelle est disposé le ressort (6), est pourvue d'au moins un évidement (7) que le ressort (6) fixé à l'extérieur du canal de logement (4) traverse pour faire saillie dans le canal de logement (4).

2. Râtelier selon la revendication 1, caractérisé en ce que les canaux de logement (4) sont regroupés sous la forme d'un boîtier (1) en forme de caisse comprenant deux parois latérales (2) parallèles aux canaux de logement (4).

3. Râtelier selon la revendication 1 et 2, caractérisé en ce que le boîtier (1) en forme de caisse est fermé, au niveau de sa face frontale, par une paroi frontale (5) qui est étagée en fonction de la longueur des outils faisant partie du jeu d'outils que l'on veut y loger.

4. Râtelier selon l'une des revendications 1 à 3, caractérisé en ce que l'autre face frontale du boîtier (1) est ouverte.

5. Râtelier selon au moins une des revendications 1 à 4, caractérisé en ce que la profondeur des canaux de logement (4) varie en fonction de la largeur du manche des outils à main que l'on veut y loger.

6. Râtelier selon la revendication 5, caractérisé en ce que le fond (9) du boîtier (1) en forme de caisse est incliné en fonction des différences de profondeur des canaux de logement (4).

7. Râtelier selon au moins une des revendications 1 à 6, caractérisé en ce qu'un couvercle peut être placé sur les surfaces extérieures (11) du boîtier (1) en forme de caisse.

8. Râtelier selon au moins une des revendications 1 à 7, caractérisé en ce que le boîtier (1) est muni d'un étrier de fermeture (13) qui recouvre les canaux de logement (4), qui est monté de manière pivotante sur l'une des parois latérales (2) et qui peut être verrouillé au niveau de l'autre paroi latérale (2).

9. Râtelier selon la revendication 8, caractérisé en ce qu'une plaque de recouvrement qui ferme toute la partie supérieure du boîtier (1) est fixée à l'étrier de fermeture (13).

10. Râtelier selon l'une des revendications 1 à 9, caractérisé en ce que les ressorts (6) de tous les canaux de logement (4) présentent des dimensions identiques et sont munis d'une partie de support, les parties de support étant disposée dans un canal de ressort (8) transversal aux canaux de logement (4).
